# NEUE EUROPÄISCHE PATENTSCHRIFT

(11) **EP 0 413 659 B2**
(45) Veröffentlichungstag und Bekanntmachung des Hinweises auf die Entscheidung über den Einspruch: **06.08.1997**
(45) Hinweis auf die Patenterteilung: 20.04.1994
(21) Anmeldenummer: 90810591.9
(22) Anmeldetag: 06.08.1990
(51) Int. Cl.: E04H 6/18, E04H 6/42, B60L 5/38

(54) **Anlage mit verschiebbaren, schienengebundenen Fahreinheiten**
Installation having movable motorised rail guided units
Installation comportant des unités mobiles déplaçables solidaires des rails

(30) Priorität: 17.08.1989 CH 3006/89
(43) Veröffentlichungstag der Anmeldung: 20.02.1991
(73) Patentinhaber: Otto Wöhr GmbH, 70825 Korntal-Münchingen (DE)
(72) Erfinder: Isenschmid, Kurt, CH-3204 Rosshäusern (CH); Tröhler, Paul, CH-3065 Bolligen (CH)
(74) Vertreter: Hoeger, Stellrecht & Partner

(56) Entgegenhaltungen:
- CH-A- 532 487
- DE-A- 1 434 736
- DE-A- 3 740 684
- DE-U- 7 512 199
- US-A- 1 620 496
- US-A- 2 598 750
- US-A- 3 637 956

## Beschreibung

Die Erfindung bezieht sich auf eine Anlage mit verschiebbaren, schienengebundenen Fahreinheiten gemäss Oberbegriff des Anspruchs 1.

Es ist bekannt, dass eine Parkfläche optimal ausgenutzt werden kann, wenn Kraftfahrzeuge zum Parkieren auf verschiebbaren, schienengebundenen Fahreinheiten, namentlich Parkplattformen, abgestellt werden, wie nachstehend im Zusammenhang mit Figur 1 an einem Beispiel erläutert. Bei üblichen Anlagen dieser Art hat der Antrieb jeder Parkplattform eine eigene Stromzuführung mit einer an der Decke, an einer Schiene verfahrbaren Rollen hängenden, flexiblen Leitung (Hängekabel), die durch ein an der Parkplattform befestigtes, vertikales Schutzrohr zum Antriebsmotor führt. Das ist eine besonders bei zahlreichen Parkplattformen aufwendige Konstruktion mit aufwendiger elektrischer Installation. Auch sind die Schutzrohre an den Parkplattformen störend und bei ungeschicktem Parkieren Beschädigungen ausgesetzt Das ist auch dann der Fall, wenn nur eine oder einige der Parkplattformen des oder jedes Gleisstranges mit einem Antriebsmotor und die anderen Plattformen je mit einer fernsteuerbaren Kupplung, zu der ein Hängekabel führt, ausgerüstet sind, um von einer angetriebenen Plattform gezogen (und gestossen) zu werden. In diesem Fall genügt die Haftreibung zwischen angetriebenen Laufrollen der angetriebenen Plattform und den Schienen, wenn kein Kraftfahrzeug auf ihr steht, nicht zum Verschieben, weshalb beispielsweise eine Kette auf dem Boden oder in einer Aussparung desselben vorgesehen wird, die über ein angetriebenes Kettenrad der mit dem Antrieb ausgerüsteten Plattform geführt ist.

Es ist auch bekannt, Parkplattformen durch ganz oder teilweise in Aussparungen des Bodens untergebrachte Antriebsvorrichtungen zu verschieben. Dabei ist die mögliche Verschiebungsstrecke relativ kurz, der Einbau in den Boden, der ein Entwässerungsgefälle und Entwässerungsleitungen erfordert, aufwendig, bei einem bereits bestehenden Gebäude in der Regel nicht mehr möglich und in jedem Falle aufwendig. Auch bedürfen solche Anlagen mehr Wartungsaufwand.

Aus der US-A-2 598 750 ist eine Autoparkanlage bekannt, bei welcher die Fahrzeuge mittels zusätzlicher Transportmittel von der Zufahrt zum Parkplatz und zurück gebracht werden. In einem vorzugsweise mehrstöckigen Parkhaus werden die Fahrzeuge von einem Transportwagen zu einem leeren Parkplatz gefahren, wo das Fahrzeug vom Transportwagen auf den Parkplatz gefahren wird. Der Transportwagen wird durch elektrische Motoren angetrieben und läuft auf Schienen. Die Stromaufnahme erfolgt über eine zentrale separate Stromschiene. Der Transferwagen ist mit einem Steuerkasten ausgerüstet, der von der Bedienungsplattform her bedient wird. Der Nachteil dieser Anlage besteht darin, dass das Versorgen und Herausholen eines Fahrzeuges ziemlich aufwendig ist.

Aus der DE-37 40 684 Al ist ein Parksystem mit auf isolierten Fahrschienen verfahrbaren, angetriebenen Parkplatten bekannt. Die Steuerung und Speisung der Parkplattenantriebsaggregate erfolgt durch eine an die Schienen angelegte modulierte Gleichspannung. Diese Gleichspannung zur Versorgung des Antriebsaggregats wird in Abhängigkeit von einem codierten Ausgangssignal eines Mikroprozessors moduliert. Die Fahrschienen der Parkplatten sind vom Boden mittels einer elastischen Einlage mechanisch und elektrisch isoliert. Die Schienen sind als zylindrisches Vollprofil ausgebildet, das etwas mehr als zur Hälfte durch eine elastische und isolierende Halterung aufgenommen wird. Die genannte elastische Einlage füllt das Innere eines nach oben weisenden U-Profils aus, welches vollständig im Betonboden versenkt ist. Es ist also unumgänglich, die bekannte Schiene vor Fertigstellung des Bodenbelags zu montieren und den Bodenbelag (Betonüberzug) nachträglich anzubringen. Im Fall eines nachträglichen Einbaus muss der Boden eingefräst werden, was mit einem beträchtlichen Aufwand verbunden ist.

Aus der DE-U 75 12 199 ist eine Profilschiene für kleine Förderwagen bekannt. Diese weist einen flachen Mittelsteg M und zwei seitlich nach oben gezogene Stege S auf. An ihren oberen Enden haben die seitlichen Stege S nach aussen gezogene Enden, deren untere Seite eine Führungsfläche F bildet. Der Förderwagen FW ist mit der Schiene gleichsam verhakt, um gegebenenfalls auch Steilrampen bzw. vertikale Wegstücke überwinden zu können. Die Räder R werden von unten an die nach oben weisenden Führungsflächen F gehalten. Sie sind jeweils von einer die Schiene von aussen umgreifenden Lagerung L gehalten. Auf dem Mittelsteg M rollt ein Antriebsrad A bzw. ein Zahnrad Z ab. Der Förderwagen FW hat - im Querschnitt betrachtet - drei Abstützpunkte, nämlich zwei äussere Räder (die von unten an der Profilschiene angreifen) und ein Antriebsrad (welches auf der Schienenoberseite läuft).

Durch die Erfindung, wie sie im Patentanspruch 1 gekennzeichnet ist, die Aufgabe gelöst, eine Anlage der eingangs genannten Art zu schaffen, deren Konstruktion und elektrische Installation weniger aufwendig ist und keine störenden beschädigungsanfälligen Schutzrohre oder andere an den Fahreinheiten vorstehende Teile hat.

Die durch die Erfindung erzielten Vorteile sind im wesentlichen darin zu sehen, dass die Konstruktion und die elektrische Installation der erfindungsgemässen Anlage viel weniger aufwendig ist, dass die Fahreinheiten keine störende, vorstehende, Beschädigungen ausgesetzte Teile haben, und dass die Anlage keine Teile hat, die in Aussparungen des Bodens mit Entwässerungsgefälle und Entwässerungsleitungen eingebaut werden müssen, was bei bereits bestehenden Gebäuden meist nicht mehr möglich ist. Ein weiterer Vorteil ist der geringere Wartungsaufwand.

Besonders einfach zu montieren und nicht störend im Betrieb der Anlage ist eine Ausführungsart der Erfindung, bei welcher der Schienenfuss wenigstens einer Schiene jedes Gleisstranges einen seitlichen Ansatz hat, der eine zweckmässig von ihm isolierte oder mehrere voneinander isolierte, blanke Leiterbahnen für Antriebs- und Steuerstrom der Fahreinheiten trägt. Dabei ist die Leiterbahn zweckmässig ein Leiterband, das sich fortlaufend an den einzelnen, gestossenen Schienen des Gleisstranges erstreckt und einfach mittels eines fortlaufenden, an beiden Seiten selbstklebenden Kunststoffbandes am Schienenfussansatz befestigt und dabei von diesem isoliert ist. Diese und weitere Aussführungsarten der Erfindung, durch die weitere Aufgaben gelöst und Vorteile erzielt werden, sind in den abhängigen Patentansprüchen angegeben und nachstehend näher beschrieben.

Im folgenden wird die Erfindung anhand der beiliegenden, nur einen Ausführungsweg darstellenden Zeichnungen am Beispiel einer erfindungsgemässen Parkieranlage näher erläutert. Es zeigen:
- Fig. 1: einen schematischen Grundriss einer Parkieranlage bekannter Art,
- Fig. 2: einen Querschnitt einer Schiene einer nach der Erfindung ausgeführten Anlage der an sich bekannterArt nach Fig. 1, mit einer Stromzuführung für Antriebs- und/oder Steuerstrom für auf ihr verschiebbare Parkplattformen (Schnitt II-II in Fig. 1),
- Fig. 3: einen Schnitt einer Schiene nach Fig. 2 zusammen mit einer auf ihr rollenden Rolle einer Parkplattform und einem Stromabnehmer derselben,
- Fig. 4: einen teilweisen Schnitt des Stromabnehmers nach der Linie IV-IV in Fig. 3, mit zwei Abstreifern,
- Fig. 5: eine der Fig. 3 entsprechende Ansicht mit weiteren Teilen der Parkplattform, in kleinerem Massstab,
- Fig. 6: eine Ansicht In Blickrichtung VI in Fig. 5 und
- Fig. 7: eine Draufsicht In Blickrichtung VII in Fig. 5.

Die Anlage zum Parkieren von Kraftfahrzeugen nach Fig. 1 hat für insgesamt vierzig Kraftfahrzeuge eine Reihe von zehn Parkfeldern 1 bis 10 und drei zu dieser parallele Reihen von je zehn Parkplattformen 11 bis 20, 21 bis 30 und 31 bis 40 sowie eine neben der letzten Reihe verlaufende Zu- und Wegfahrt 42. Die Parkplattformen jeder drei Reihen sind auf einem Gleisstrang, z.B. 44, in Pfeilrichtung 46 verschiebbar. Dazu sind die Parkplattformen 11 bis 40 mit auf den Schienen 48 des betreffenden Gleisstranges laufenden Laufrollen 50 und mit elektrischen Antriebsmotoren ausgerüstet Die Parkfelder 1 bis 10 sind wie üblich so breit, dass der Abstand nebeneinander parkierter Kraftfahrzeuge zum Oeffnen der Fahrzeugtüren ausreicht. Die Parkplattformen 11 bis 40 sind zur Nutzung der für die Anlage zur Verfügung stehenden Fläche schmäler, bei ihnen wird der erforderliche seitliche Abstand durch Parkplattform-Verschiebungen erzielt Die Parkplattformen 31 bis 40 sind an der Zu- und Wegfahrt 42 unmittelbar erreichbar. Beispielsweise zum Parkieren auf oder Wegfahren von der Parkplattform 36 wird der zum Oeffnen der Kraftfahrzeugtüren erforderliche seitliche Abstand von den Plattformen 35 und 37 erreicht, indem die Plattformen 31 bis 35 um eine längere Strecke und die Parkplattform 36 um eine kürzere Strecke, bezogen auf Fig. 1 nach oben verschoben werden. Jede der anderen Parkplattformen 11 bis 30 und jedes der Parkfekfelder 1 bis 10 kann zur Zu- und Wegfahrt 42 zugänglich gemacht werden, indem Parkplattformen der vor ihr liegenden Reihe oder Reihen bzw. der vor dem betreffenden Parkplatz liegenden Reihen Parkplattformen verschoben werden, um einen Zwischenraum zur Durchfahrt freizugeben. Beispielsweise kann eine Durchfahrt zwischen dem Parkfeld 5 und der Zu- und Wegfahrt 42 gebildet werden, indem die Plattformen 11 bis 14, 21 bis 24 und 31 bis 34 in Fig. 1 (bezogen auf die Zeichnung) nach oben verschoben werden. Ebenso kann die Parkplattform 26 von der Zu- und Wegfahrt 42 zugänglich gemacht werden, indem die Plattformen 21 bis 25 und 31 bis 36 um eine längere Strecke und die Plattform 26 um eine kürzere Strecke bezogen auf Fig. 1, nach oben verschoben werden. Dies gilt aus gehend von der in Fig. 1 dargestellten Ausgangslage der Plattformen 11 bis 40 und sinngemäss bei anderen Ausgangslagen. 54 sind Stützsäulen, welche eine nicht dargestellte Decke der Anlage tragen, wenn diese unterirdisch ausgeführt ist Da die Parkplattformen verschiebbar sind, bilden die Stützsäulen 54 keine Hindernisse.

Eine elektronische Datenverarbeltungseinrichtung weist jedem ankommenden Fahrzeug ein freies Parkfeld oder eine freie Parkplattform zu und steuert die Antriebe bzw. Kupplungen der Plattformen, die verschoben werden müssen, um das zugewiesene Parkfeld oder die zugewiesene Plattform mit dem erforderlichen seitlichen Abstand von den ihr benachbarten Plattformen zugänglich zu machen. Diese elektronische Datenverarbeitungseinrichtung ist nicht dargestellt und nicht Gegenstand der Erfindung.

Wenn die im Zusammenhang mit Fig. 1 beschriebene Anlage in der bisher üblichen Weise mit Hängeleitungen und an jeder Plattform mit einem vertikalen, fast zwei Meter hohen Schutzrohr für den nach unten führenden Leitungsteil für den Antriebsstrom bzw. Steuerstrom der Kupplung ausgeführt ist, bedarf es, dreissig Hängeleitungen und dreissig vertikaler, die abwärtsführenden Leitungsteile aufnehmender Schutzrohre.

Bei der erfindungsgemässen, beispielsweise mit Parkplattformen 11 bis 40 ausgeführten Anlage nach Fig. 1 und 2 bis 6 verläuft neben einer oder jeder der beiden Schienen 48 jedes Gleisstranges 44 wenigstens eine blanke Leiterbahn 60 für Antriebs- und Steuerstrom der Parkplattformen 11 bis 20 bzw. 21 bis 30 bzw. 31 bis 40, und die Parkplattformen haben Stromabnehmer 61, die in Kontakt mit der oder den Leiterbahnen 60 gehalten sind.

Zusätzlich kann wenigstens eine der Schienen eine weitere Leiterbahn, insbesondere eine gemeinsame Rückleitung, für Antriebs- und Steuerstrom bilden. Der Steuerstrom kann ein dem Antriebsstrom überlagerter, insbesondere impulscodierter Wechselstrom sein. Die Leiterbahn ist zweckmässig bandförmig.

Nach Fig. 2 ist der Kopf 63 einer Schiene 48 durch eine umgekehrt U-förmige Ausbuchtung eines Stahlbleches 64 gebildet, deren Schenkel 65, 66 zur Bildung eines Schlenenpasses nach aussen abgewinkelt und mittels Schrauben 67 am Boden 68 befestigt (vgl. Fig. 5 und 6) sind. Der Schenkel oder Flansch 66 ist breiter als der Schenkel oder Flansch 65 und trägt die aus einem Metallband bestehende Leiterbahn 60 mit einer isolierenden Zwischenschicht 70 an den Flansch 66 geklebt Die Verwendung eines Metallbandes ermöglicht eine relativ grosse Kontaktfläche mit dem Stromabnehmer. Die Befestigung durch Kleben ist sehr einfach, und vermeidet die obere Fläche der Leiterbahn überragende Befestigungsmittel, so dass die ganze obere Fläche des Metallbandes zum Kontakt mit dem Stromabnehmer nutzbar ist. Besonders zweckmässig ist es, das Metallband mittels eines an beiden Seiten selbstklebenden Kunststoffbandes 70 an den Flansch 66 zu kleben. Das die Leiterbahn 60 bildende Metallband und das Kunststoffband 70 erstrecken sich fortlaufend an der ganzen Länge des aus einzelnen gestossenen Schienen bestehenden Schienenstranges, also über die Stossstellen hinweg. Mehrere solche Leiterbahnen können auf ein und demselben Flansch 66 oder auf beide Flansche 65 und 66 verteilt angeordnet werden, wobei entsprechend angeordnete Stromabnehmer an den Plattformen vorzusehen sind.

Der aus Fig. 3 und 4 ersichtliche Stromabnehmer 61 hat zwei (in nicht dargestellter Weise) nachgiebig an die Leiterbahn 60 gedrückte Kontaktstücke 73, 74, die zwischen zwei nachgiebig an die Leiterbahn 60 gedrückten Abstreifern 76 und 77 angeordnet sind, welche dazu dienen, Fremdkörper und Verunreinigungen sowohl in der einen als auch in der anderen Fahrrichtung abzustreifen, damit diese die Stromabnahme nicht hindern.

Nach Fig. 5 bis 7 ist der Antriebsmotor ein Getriebemotor 79/80 (Motor 79, Getriebe 80) mit zur Motorwelle koaxialer Abtriebswelle 81, auf der die Laufrolle 50 sitzt. Dabei ist das Getriebe zweckmässig ein Planetengetriebe mit einer solchen Uebersetzung, dass die Plattformen bei Stromausfall von Hand verschoben werden können (das Getriebe also nicht selbsthemmend ist), damit die Anlage bei einer Störung der Stromversorgung oder beim Versagen der erwähnten (nicht dargestellten) Datenverarbeitungseinrichtung nicht blockiert, sondern immer noch, wenn auch umständlich benutzbar ist.

Wenn die Parkplattformen nicht wie in Fig. 1 quer, sondern längs (also in Fahrrichtung des auf die Plattform und von dieser weg fahrenden Kraftfahrzeugs) verschiebbar sind, müssen sie mit einer Bremse ausgerüstet werden, die bei eingeschaltetem Antrieb gelöst ist. Ohne eine solche Bremse könnte ein Kraftfahrzeug, das zum Auffahren auf eine Plattform oder zum Verlassen einer Plattform ansetzt, diese wegschieben. Damit die Plattformen erforderlichenfalls (bei Ausfall der Stromversorgung oder der Datenverarbeitungseinrichtung) von Hand verschoben werden können, sind diese Bremsen auch von Hand betätigbar und lösbar. Wenn der Antrieb auf eine oder mehrere Laufrollen der Parkplattform wirkt, genügt es in der Regel nicht, diese zu bremsen, denn die Reibung zwischen Laufrollen und Schienen ist mindestens bei unbelasteter Plattform relativ gering. Zweckmässig ist eine am Schienenkopf oder -fuss oder zangenartig am Schienensteg oder am rauhen (Beton-) Boden der Anlage grossflächig angreifende Bremse mit Reibbelag. Die Bremse kann auch als Magnetbremse ausgeführt sein. Eine andere Ausführungsart hat eine oder mehrere Backen paare, deren Backen an die einander zugewandten oder an die einander abgewandten Seiten (Stegseiten) der beiden Schienen gepresst werden. Mit einer solchen Bremse ausgerüsteten Fahreinheiten könnte der Antriebs- und Steuerstrom auch auf eine grundsätzlich andere als die beispielsweise in Fig. 2 und 3 dargestellte Weise zugeführt werden.

Nach Fig. 5 bis 7 ist der Antriebsmotor 79/80 mit der Laufrolle 50 in einem kastenartigen Ansatz 84 an einem der zur Verschiebungsrichtung 46 der Plattform rechtwinkligen Rändern untergebracht, der gleichzeitig einen Radabweiser für das auf der Fläche 85 der Plattform abzustellende Kraftfahrzeug bildet. Bei dieser Anordnung des Antriebsmotors könnte der Antriebs- und Steuerstrom auch auf eine im Prinzip andere als die beispielsweise in Fig. 2 und 3 dargestellte Weise zugeführt werden.

Ein nicht dargestelltes Steuergerät enthält einen Ein/Aus- und Wendeschalter für den Motor 79, um diesen entsprechend von der Datenverarbeitungseinrichtung gelieferter Signale zu steuern.

In Fig. 2 bis 7 ist angenommen, dass ein Antriebsgleichstrom und Steuerwechselstrom mit für Start, Stopp und die beiden Drehrichtungen unterschiedlichen Impulsfolgen durch die Leiterbahn 60 zugeführt werden, und dass die Schienen 48 zur Rückleitung des Antriebs- und Steuerstromes dienen. Mittel zur Trennung von Gleichund Wechselstrom und zur Steuerung mittels verschiedener Impulsfolgen sind bekannt.

Indem mehrere Leiterbahnen 60 an einer Schiene vorgesehen oder auf beide Schienen jedes Schienenstranges verteilt angeordnet werden, ergeben sich zahlreiche Möglichkeiten für die Zuführung des Antriebsund des Steuerstromes mit Rückleitung durch die eine, die andere oder beide Schienen, mit Rückleitung durch eine Leiterbahn, mit getrennter Zuführung des Antriebs- und des Steuerstromes oder mit Ueberlagerung, wie erwähnt.

Bei Anlagen vorliegender Art kann es erwünscht oder notwendig sein, den Antriebsstrom für eine oder alle Fahreinheiten automatisch abzuschalten, sobald eine Fahreinheit an ein Hindernis stösst. Wenn die Fahreinheiten, wie im vorstehend beschriebenen Ausführungsbeispiel der erfindungsgemässen Anlage, Parkplattformen sind, auf denen Kraftfahrzeuge zum Parkieren abgestellt werden, kann eine Parkplattform etwa an ein GepäckstücK das von einem zum Parkieren abgestellten Kraftfahrzeug auf die Fahrbahn gefallen ist, anstossen oder mit einer Person zusammenstossen, welche die Fahrbahn fahrlässigerweise betreten hat. Für eine solche Sicherheits-Abschaltung könnte z. B. jede Parkplattform an den zum ihrer Verschiebungsrichtung senkrechten Seiten je ein von einem Hindernis betätigbares Organ, z. B. in Form der bei Kraftfahrzeugen üblichen, aber abweichend davon nachgiebig gehaltenen Stossstange, ausgerüstet sein, die beim Nachgeben ein elektrisches Signal auslöst Wenn das Signal z. B. auf ein an der Parkplattform vorgesehenes Schutz wirkt, um den Antriebsstrom für diese Parkplattform auszuschalten, ergeben sich nach Beseltigung der Störung Probleme mit der Arbeitsweise der Steuerung der Anlage, für die üblicherweise eine programmierte Datenverarbeitungseinrichtung vorgesehen ist. Wird das Signal aber über die Stromabnehmer 61 der Parkplattform und eine der Leiterbahnen 60 an das Steuergerät übertragen, um das Programm zu unterbrechen, so kann - da die Leiterbahn der Verschmutzung ausgesetzt ist - trotz der vorgesehenen Abstreifer das Signal unter Umständen wegen ungenügendem Kontakt zwischen den Stromabnehmern 61 und der Leiterbahn 60 nur verzögert und im ungünstigen Fall (wenn der Kontakt ungenügend ist und die Parkplattform vom Hindernis am Weiterfahren ge hindert ist) überhaupt nicht wirken. Das könnte beim Anstossen an ein Objekt zu Sachschaden, beim Zusammenstossen mit einer Person zu ernsteren Folgen führen. Diese Schwierigkeiten und Risiken werden bei der im folgenden beschriebenen, licht-elektrischen Sicherheitseinrichtung vermieden.

Bei dieser Sicherheitseinrichtung verläuft zwischen den beiden Parkplattformreihen 11 bis 20 und 21 bis 30 sowie an der in Fig. 1 linken Seite der Parkplattformreihe 31 bis 40 an der ganzen Länge deren Fahrbahnen der Lichtstrahl einer Lichtschranke, die den Antriebsstrom der Parkplattformen bei einer Unterbrechung des Lichtstrahls ausschaltet und den Programmablauf unterbricht, so dass die Anlage nach Behebung der Störung zur Fortsetzung des Programms wieder eingeschaltet werden muss. Der Lichtstrahl kann etwa zuerst zwischen den Parkplattformreihen 11 bis 20 und 21 bis 30 verlaufen und dann an zwei Spiegeln jeweils um 90° umgelenkt werden und schliesslich an der Fig. 1 linken Seite der Parkplattformreihe 31 bis 40 verlaufen. Natürlich könnten auch zwei oder drei je einer Parkplattformreihe zugeordnete Lichtschranken vorgesehen werden, wobei die Notausschaltung beim Unterbrechen des Lichtstrahles einer dieser Lichtschranken ausgelöst werden müsste. Grundsätzlich könnte unter Umständen auch nur der Antriebsstrom für die betreffende Parkplattformreihe ausgeschaltet werden.

Zur Lichtstrahlunterbrechung ist jede Parkplattform mit einer oder zwei Blenden, z. B. in Form von Klappen, ausgerüstet, deren jede aus einer wirkungslosen Ruhelage in eine Wirkungslage, in der sie den Lichtstrahl unterbricht, bewegbar, z. B. schwenkbar, ist. Um die Blende beim Anstossen der Parkplattform an ein Hindernis in ihre Wirkungslage zu bewegen, erstreckt sich an jeder der zu ihrer Verschiebungsrichtung senkrechten Seiten der Parkplattformen ein einer Kraftfahrzeug-Stossstange ähnliches, aber nachgiebig gehaltenes Organ, dessen beim Anstossen an ein Hindernis nachgebende Bewegung die Blende in ihre Wirkungslage bewegt. Dazu kann die Blende in ihrer Ruhelage von einer Klinke oder einem Riegel gegen die Kraft einer Feder, die bestrebt ist, die Blende in ihre Wirkungslage zu bewegen, gehalten, und die Klinke bzw. der Riegel durch die nachgebende Bewegung des Organs lösbar sein. Bei einer anderen Ausführungsart ist ein Getriebe vorgesehen, das die nachgebende Bewegung des Organs in die Bewegung der Blende umformt, die zu deren Wirkungslage führt. Das Organ kann z. B. auch eine in ihrer Ruhelage schräg vorstehende, an einer horizontalen Achse aufgehängte Klappe sein, auf die eine Rückhohlfeder wirkt. Zweckmässig ist jedem dieser Organe eine Blende zugeordnet. Jedoch könnte auch beiden Organen eine Blende gemeinsam zugeordnet werden, die sowohl durch die nachgebende Wirkung des einen als auch durch die des anderen Organs in ihre Wirkungslage bewegbar ist. Die Parkplattformen haben an den zu ihrer Verschiebungsrichtung senkrechten Seiten je einen oder zwei übliche Puffer, die einen Mindestabstand aufeinander folgender Parkplattformen sicherstellen. Bei diesem Abstand dürften die einander zugewandten Organe (der genannten Art) der beiden Parkplattformen noch nicht aneinander anstossen. Wie ersichtlich, ist diese licht-elektrische Sicherheitseinrichtung nicht nur für die erfindungsgemässe Anlage sondern allgemein für Anlagen mit Fahreinheiten, die an eine vorbestimmte, im wesentlichen gerade Bewegungsbahn gebunden sind, geeignet.

## Patentansprüche

1. Anlage mit verschiebbaren, schienengebundenen Fahreinheiten (11-40), für auf ihnen zu lagernde Güter wie parkierte Kraftfahrzeuge, mit mindestens einem Gleisstrang (44) für die Fahreinheiten (11-40), wobei wenigstens eine der Schienen (48) jedes Gleisstrangs (44) zugleich eine blanke Leiterbahn (60) für Antriebs- und Steuerstrom der Fahreinheiten bildet, und die Fahreinheiten (11-40) mit in Kontakt mit dieser Leiterbahn (60) gehaltenen Stromabnehmern (73, 74) ausgerüstet sind, dadurch gekennzeichnet, dass die Schiene (48) ein U-förmiges Profil mit nach aussen abgewinkelten, zum Befestigen am Boden (68) dienenden Schenkeln (65, 66) hat, von denen wenigstens einer wenigstens die genannte Leiterbahn trägt.

2. Anlage nach Anspruch 1, dadurch gekennzeichnet, dass der Steuerstrom ein dem Antriebsstrom überlagerter, entsprechend den Steuerbefehlen modulierter, insbesondere impulsmodulierter Welchselstrom ist.

3. Anlage nach Anspruch 1 oder 2, dadurch gekennzeichnet, dass wenigstens eine Schiene (48) des oder jedes Gleisstranges (44) wenigstens einen seitlichen Ansatz (66) hat, der die zweckmässig von ihm isolierte oder mehrere voneinander isolierte blanke Leiterbahnen (60) für Antriebs- und Steuerstrom trägt.

4. Anlage nach Anspruch 3, dadurch gekennzeichnet, dass der oder die Ansätze (66) am oder durch einen Schienenfuss (65, 66) gebildet sind.

5. Anlage nach einem der Ansprüche 1 bis 4, dadurch gekennzeichnet, dass die Leiterbahn durch ein Metallband (60) gebildet wird.

6. Anlage nach einem der Ansprüche 3 bis 5, dadurch gekennzeichnet, dass die bzw. jede der Leiterbahnen (60) sich fortlaufend an den einzelnen, gestossenen Schienen (48) des Gleisstranges (44) und über den Schienenstössen erstreckt.

7. Anlage nach Anspruch 6, dadurch gekennzeichnet, dass die oder jede Leiterbahn in Form eines Metallbandes (60) an die Ansätze der Schienen bzw. an die abgewinkelten Schenkelteile (65, 66) geklebt ist, zweckmässig mittels eines sich zusammen mit ihm erstreckenden, an beiden Seiten selbstklebenden Kunststoffbandes (70).

8. Anlage nach einem der Ansprüche 1 bis 7, dadurch gekennzeichnet, dass Fahreinheiten mit Einzelantrieb mit einer Schienenbremse oder einer am Boden der Anlage angreifenden Bremse ausgerüstet sind, die bei eingeschaltetem Antrieb gelöst, bei ausgeschaltetem Antrieb wirksam und zusätzlich von Hand betätigbar und lösbar ist.

9. Anlage nach einem der Ansprüche 1 bis 8, dadurch gekennzeichnet, dass der Motor (80) für Fahreinheiten mit Einzelantrieb, vorzugsweise ein Getriebemotor (79/80) mit zur Motorwelle koaxialer Abtriebswelle (81), in einem kastenartigen Ansatz (84) an einem der zur Verschiebungsrichtung (46) der Fahreinheit senkrechten Rändern der Fahreinheit angeordnet ist, der (84) bei als Parkplattformen ausgebildeten Fahreinheiten einen Radabweiser für das auf deren Abstellfläche (85) abzustellende Kraftfahrzeug bildet.

10. Anlage nach einem der Patentansprüche 1 bis 9, dadurch gekennzeichnet, dass an einer Seite der Fahreinheiten der Lichtstrahl eine Lichtschranke zum Ausschalten des Antriebsstromes der Fahreinheiten bei einer Unterbrechung des Lichtstrahls verläuft, dass jede Fahreinheit an der Seite, an welcher der Lichtstrahl verläuft mit einer aus einer Ruhelage in eine Wirkungslage zum Unterbrechen des Lichtstrahls bewegbaren Blende ausgerüstet ist, und dass sich an jeder der zur Verschieberichtung senkrechten Seiten der Fahreinheiten ein zum Nachgeben beim Anstossen an ein Hindernis nachgiebig gelagertes Organ erstreckt, durch dessen nachgebende Bewegung die Blende in Wirkungslage bewegbar ist.

11. Anlage nach Anspruch 10, dadurch gekennzeichnet, dass der Lichtstrahl im Zwischenraum zwischen auf nebeneinander verlaufenden Gleissträngen verschiebbaren Fahreinheiten verläuft und sowohl in Wirkungslage der Blende einer auf dem einen Gleisstrang verschiebbaren als auch in Wirkungslage der Blende einer auf dem anderen Gleisstrang verschiebbaren Fahreinheit unterbrochen ist.

## Claims

1. An installation with displaceable, rail-borne travelling units (11-40) for articles, such as parked motor vehicles, to be placed on the latter, having at least one set of tracks (44) for the travelling units (11-40), at least one of the rails (48) of each set of tracks (44) at the same time forming a bare strip conductor (60) for driving and control current for the travelling units, and the travelling units (11-40) being provided with current collectors (73, 74) which are kept in contact with this strip conductor (60), characterised in that the rail (48) has a U-shaped profile with outwards-bent legs (65, 66) which are for the purpose of securing to the ground (68) and at least one of which bears at least the above-mentioned strip conductor.

2. An installation in accordance with Claim 1, characterised in that the control current is an alternating current which is modulated, in particular pulse-modulated, in accordance with the control commands and is superimposed on the driving current.

3. An installation in accordance with Claim 1 or 2, characterised in that at least one rail (48) of the or each set of tracks (44) has at least one lateral lug (66) which bears the bare strip conductor (60) for driving and control current which is advantageously insulated from the latter or a plurality of bare strip conductors (60) for driving and control current which are insulated from each other.

4. An installation in accordance with Claim 3, characterised in that the lug(s) (66) is/are formed on or by a rail base (65, 66).

5. An installation in accordance with any one of Claims 1 to 4, characterised in that the strip conductor is formed by a metal strip (60).

6. An installation in accordance with any one of Claims 3 to 5, characterised in that the or each strip conductor (60) extends continuously on the individual, abutting rails (48) of the set of tracks (44) and over the rail joints.

7. An installation in accordance with Claim 6, characterised in that the or each strip conductor is bonded in the form of a metal strip (60) to the lugs of the rails or to the bent leg portions (65, 66), advantageously by means of a plastics strip (70) which extends with the metal strip and is self-adhesive on both sides.

8. An installation in accordance with any one of Claim 1 to 7, characterised in that travelling units with individual drives are provided with a rail brake or a brake which acts on the base of the installation, this brake being released when the drive is switched on, being operative when the drive is switched off and also being manually actuatable and releasable.

9. An installation in accordance with any one of Claims 1 to 8, characterised in that the motor (80) for travelling units with individual drives, preferably a geared motor (79/80) with a driven shaft (81) coaxial with the motor shaft, is arranged in a box-like attachment (84) on one of the edges of the travelling unit which is perpendicular to the displacement direction (46) of the travelling unit, which attachment (84) forms a wheel deflector for the motor vehicle to be parked on the parking surface (85) of the travelling units when the latter are in the form of parking platforms.

10. An installation in accordance with any one of Claims 1 to 9, characterised in that the light beam of a light barrier extends on one side of the travelling units for switching off the driving current of the travelling units when the light beam is broken, in that on the side on which the light beam extends, each travelling unit is provided with a screen movable out of an at rest position into an operating position for breaking the light beam, and in that extending on each of the sides of the travelling units perpendicular to the displacement direction there is a member resiliently mounted so as to yield when it hits an obstacle and by means of the yielding movement of which the screen can be moved into the operating position.

11. An installation in accordance with Claim 10, characterised in that the light beam extends in the space between travelling units displaceable on sets of tracks extending side by side and is interrupted both in the operating position of the screen of a travelling unit displaceable on one set of tracks and also in the operating position of the screen of a travelling unit displaceable on the other set of tracks.

## Revendications

1. Installation comportant des unités mobiles, déplaçables, solidaires des rails (11-40), destinée à l'entreposage de produits, comme par exemple des véhicules automobiles en stationnement, avec au moins une voie ferrée (14) pour les unités mobiles (11-40), dans laquelle au moins l'un des rails (48) de chaque voie ferrée (44) forme simultanément un conducteur électrique nu (60) pour le courant d'entraînement et de commande des unités mobiles, et les unités mobiles (11-40) sont munies de frotteurs de courant (73, 74) maintenus en contact avec ce conducteur électrique (60), caractérisée en ce que le rail (48) a un profil en forme de U, avec des bras (65, 66) coudés vers l'extérieur et servant à la fixation au sol (68), l'un au moins desdits bras portant ledit conducteur.

2. Installation selon la revendication 1, caractérisée en ce que le courant de commande est un courant alternatif superposé au courant d'entraînement, correspondant aux instructions de commande, modulé, notamment à impulsions modulées.

3. Installation selon la revendication 1 ou 2, caractérisée en ce qu'au moins un rail (48) du ou de chaque voie ferrée (44) comporte au moins un appendice latéral (66) qui porte les conducteurs électriques nus (60) isolés de lui-même ou plusieurs conducteurs isolés entre eux de façon appropriée pour le courant d'entraînement et le courant de commande.

4. Installation selon la revendication 3, caractérisée en ce que le ou les appendices (66) est ou sont formés sur ou par une semelle de rail (65, 66).

5. Installation selon l'une des revendications 1 à 4, caractérisée en ce que ledit conducteur est formé par une bande métallique (60).

6. Installation selon l'une des revendications 3 à 5, caractérisée en ce que le ou chaque conducteur électrique (60) s'étend en continu sur les différents rails (48) joints bout-à-bout de la voie ferrée (44) et sur les joints de rail.

7. Installation selon la revendication 6, caractérisée en ce que le ou chaque conducteur électrique est collé sous forme de bande métallique (60) sur les appendices des rails ou sur les parties d'ailes coudées (65, 66), de façon appropriée au moyen d'une bande de matière adhésive autocollante (70) s'étendant des deux côtés.

8. Installation selon l'une des revendications 1 à 7, caractérisée en ce que les unités mobiles sont munies d'un entraînement individuel et d'un frein à rail ou d'un frein attaquant le dessous de l'installation, qui est desserré lorsqu'il est sous tension, actif lorsqu'il est hors tension et peut de plus être actionné et desserré à la main.

9. Installation selon l'une des revendications 1 à 8, caractérisée en ce que le moteur (80) pour les unités mobiles munies d'un entraînement individuel, de préférence un moto-réducteur (79/80) avec un arbre de sortie (81) coaxial à l'arbre du moteur, est agencé dans un appendice en forme de caisson (84) sur l'un des bords perpendiculaires à la direction de déplacement (46) de l'unité mobile, moteur qui (84) forme pour les unités mobiles constituant des plates-formes de stationnement, un déflecteur de roues pour le véhicule automobile à garer sur sa surface de stationnement (85).

10. Installation selon l'une des revendications 1 à 9, caractérisée en ce que sur un côté des unités mobiles, le faisceau lumineux d'une cellule lumineuse s'étend pour la mise hors circuit du courant d'entraînement des unités mobiles lors d'une interruption du rayon lumineux, en ce que chaque unité mobile sur le côté sur lequel s'étend le rayon lumineux est munie d'un obturateur mobile à partir d'une position de repos allant dans une position active pour interrompre le rayon lumineux, et en ce que sur chacun des côtés perpendiculaires à la direction de déplacement des unités mobiles s'étend un organe monté élastiquement de façon à céder en cas de choc sur un obstacle, mouvement élastique grâce auquel l'obturateur peut être déplacé dans la position active.

11. Installation selon la revendication 10, caractérisée en ce que le rayon lumineux s'étend dans l'espace intermédiaire entre les unités mobiles déplaçables sur des voies ferrées disposées côte à côte et en ce qu'il est interrompu aussi bien dans la position active des obturateurs d'une unité mobile déplaçable sur un tronçon de voie ferrée que dans la position active de l'obturateur d'une unité mobile se déplaçant sur l'autre tronçon de voie ferrée.
